# EUROPÄISCHE PATENTSCHRIFT

(11) **EP 3 017 147 B1**
(45) Veröffentlichungstag und Bekanntmachung des Hinweises auf die Patenterteilung: **12.04.2017**
(21) Anmeldenummer: 14734797.5
(22) Anmeldetag: 30.06.2014
(51) Int. Cl.: F01D 5/02, F01D 5/06, F01D 5/10

(54) **ROTOR FÜR EINE TURBINE**
ROTOR FOR A TURBINE
ROTOR POUR TURBINE

(30) Priorität: 04.07.2013 DE 102013213115
(43) Veröffentlichungstag der Anmeldung: 11.05.2016
(73) Patentinhaber: Siemens Aktiengesellschaft, 80333 München (DE)
(72) Erfinder: COSTAMAGNA, Karin, 45473 Mülheim a.d. Ruhr (DE); DUNGS, Sascha, 46485 Wesel (DE); HOELL, Harald, 63607 Wächtersbach (DE); KAMPKA, Kevin, 45478 Mülheim a. d. Ruhr (DE); KOLK, Karsten, 45479 Mülheim a.d. Ruhr (DE); LAUDAGE, Ulf, 45359 Essen (DE); SCHRÖDER, Peter, 45327 Essen (DE); VEITSMAN, Vyacheslav, 45879 Gelsenkirchen (DE)
(86) Internationale Anmeldenummer: PCT/EP2014/063812
(87) Internationale Veröffentlichungsnummer: WO 2015/000830

(56) Entgegenhaltungen:
- US-A1- 2003 217 548
- US-A1- 2006 013 693
- US-A1- 2007 286 733

## Beschreibung

Die Erfindung betrifft einen Rotor für eine Turbine, umfassend eine Anzahl von in axialer Richtung aufgereihten, über einen Zuganker verbundenen Rotorbauteilen, wobei an einem der Rotorbauteile eine in Umfangsrichtung verlaufende, in axialer Richtung geöffnete Nut angeordnet ist, wobei in der Nut ein um den Zuganker umlaufendes Kopplungselement zur Abstützung des Zugankers angeordnet ist.

Eine Turbine ist eine Strömungsmaschine, welche die innere Energie (Enthalpie) eines strömenden Fluids (Flüssigkeit oder Gas) in Rotationsenergie und letztlich in mechanische Antriebsenergie umwandelt. Dem Fluidstrom wird durch die möglichst wirbelfreie laminare Umströmung der Turbinenschaufeln ein Teil seiner inneren Energie entzogen, der auf die Laufschaufeln der Turbine übergeht. Über diese wird dann die Turbinenwelle in Drehung versetzt, die nutzbare Leistung wird an eine angekuppelte Arbeitsmaschine, wie beispielsweise an einen Generator, abgegeben. Laufschaufeln und Welle sind Teile des beweglichen Rotors oder Läufers der Turbine, der innerhalb eines Gehäuses angeordnet ist.

In der Regel sind mehrere Schaufeln auf der Achse montiert. In einer Ebene montierte Laufschaufeln bilden jeweils ein Schaufelrad oder Laufrad. Die Schaufeln sind leicht gekrümmt profiliert, ähnlich einer Flugzeugtragfläche. Vor jedem Laufrad befindet sich üblicherweise ein Leitrad. Diese Leitschaufeln ragen vom Gehäuse in das strömende Medium hinein und versetzen es in einen Drall. Der im Leitrad erzeugte Drall (kinetische Energie) wird im darauffolgenden Laufrad genutzt, um die Welle, auf der die Laufradschaufeln montiert sind, in Rotation zu versetzen. Leitrad und Laufrad zusammen bezeichnet man als Stufe. Oft sind mehrere solcher Stufen hintereinandergeschaltet.

Der Rotor einer Turbine ist in axialer Richtung in der Regel mittels eines Zugankers zusammengehalten. Die einzelnen Rotorbauteile wie Turbinenradscheiben, Rotorscheiben und Hohlwellen sind aufgereiht und über einen Zuganker verklemmt. Die Rotorscheiben sind dabei untereinander durch eine Hirth-Verzahnung formschlüssig verbunden, so dass Drehmoment zwischen den einzelnen Elementen übertragen werden kann.

Um Schwingungen des Zugankers zu reduzieren, wird der Zuganker dabei über Abstützungen gehalten, die in den verschiedenen Verdichter- und Turbinenradscheiben und im Kühllufttrennrohr eingesetzt sind. Hierfür sind üblicherweise ringförmige, kegelartig angeschrägte Kopplungselemente vorgesehen, die in eine auf dem jeweiligen Rotorbauteil eingebrachte, in Umfangsrichtung verlaufende, und in axialer Richtung geöffnete Nut eingreifen. Die Kopplungselemente werden dabei bei der Montage erhitzt, damit diese in der Nut des jeweiligen Rotorbauteils wie z. B. einer Radscheibe mit einem Schrumpf verbunden sind. Durch die Kegelform umschließen die Kopplungselemente an ihrem geringsten Durchmesser den Zuganker bündig und haben dort ebenfalls einen Schrumpf.

Typischerweise ist bei den bekannten Abstützungen jedoch eine zusätzliche axiale Sicherungskomponente erforderlich, um ein mögliches axiales Wandern zu unterbinden. Beispielsweise müssen die Halteelemente stets zwischen zwei Scheiben platziert werden. Trotz dieser Maßnahmen besteht weiterhin die Gefahr eines temporären transienten Kontaktverlusts.

Weiter ist aus der DE 2135 088 A1 bekannt, über eine in Umfangsrichtung gezahnte Paarung von Buchsen den Zuganker eines Rotors einer Strömungsmaschine gegenüber einer äußeren Ummantelung zu sichern.

Daneben ist aus der US 2007/0286733 A1 eine thermische Trennung von Rotorscheiben und Zuganker einer Gasturbine bekannt. Dazu sind zwischen der letzten Rotorscheibe und dem Ende des Zugankers ein Isolationsring und zwei von radial außen eingesetzte Abstandssegmente angeordnet. Um letztere gegen einen fliehkraftbedingten Verlust zu sichern, wird dem Isolationsring und den Abstandselementen eine Hülse übergestülpt, die wiederum durch einen Spaltring gegen axiale Verschiebung gesichert ist. Nachteilig ist hierbei, dass der Zuganker zwischen seinen beiden Enden nicht abgestützt und somit dort schwingungsfähig ist.

Es ist daher Aufgabe der Erfindung, einen Rotor der eingangs genannten Art anzugeben, welcher eine besonders stabile Abstützung des Zugankers zur Vermeidung von Schwingungen mit technisch einfachen Mitteln erlaubt.

Diese Aufgabe wird erfindungsgemäß gelöst, indem das zur radialen Abstützung des Zugankers gegenüber den anderen Rotorbauteilen dienende Kopplungselement an einem mit dem Zuganker verbundenen Halteelement angeordnet ist.

Die Erfindung geht dabei von der Überlegung aus, dass eine besonders stabile Abstützung des Zugankers möglich wäre, wenn die Fixierung des Kopplungselements, d. h. des in die Nut des in das jeweilige Rotorbauteil eingreifenden Teils nicht mehr allein durch Aufschrumpfen und damit über eine kraftschlüssige Verbindung am Zuganker selbst gewährleistet würde. Stattdessen sollte vielmehr eine formschlüssige Verbindung vorgesehen werden. Dies ist mit technisch einfachen Mitteln realisierbar, wenn am Zuganker mit diesem verbundene Halteelemente vorgesehen werden, an denen das Kopplungselement angeordnet wird.

In vorteilhafter Ausgestaltung ist das Kopplungselement ringförmig ausgestaltet. Hierdurch ergibt sich eine besonders einfach herzustellende und zu montierende Abstützung des Zugankers. Dadurch, dass das Kopplungselement an einem separaten Halteelement am Zuganker angeordnet ist, ist auch keine zwingende Kegelform mehr erforderlich, vielmehr kann das Kopplungselement einen Ring in einfacher Zylindermantelform bilden.

Die Nut in dem jeweiligen Rotorbauteil ist vorteilhafterweise um den Zuganker vollständig umlaufend ausgestaltet. Damit kann das Kopplungselement bei einfacher Ringform entlang des kompletten Umfangs in der Nut liegen, was die Stabilität verbessert.

In weiterer vorteilhafter Ausgestaltung ist an dem jeweiligen Halteelement eine in Umfangsrichtung verlaufende, in axialer Richtung zur ersten Nut hin geöffnete zweite Nut angeordnet, in die das Kopplungselement eingreift. Mit anderen Worten: Die Nut des Halteelements liegt der Nut im jeweiligen Rotorbauteil in axialer Richtung gegenüber. Das ringformige kopplungselement greift somit auf einer ersten axialen Seite in die Nut am Rotorbauteil ein, auf der anderen axialen Seite in die Nut des Halteelements.

Vorteilhafterweise ist dabei eine Mehrzahl von Halteelementen entlang des Umfangs des Zugankers angeordnet. Die Anzahl der Halteelemente kann dabei bedarfsgerecht angepasst werden: Je mehr Halteelemente vorgesehen sind, desto besser ist die Abstützung des Zugankers. Eine geringere Anzahl von Halteelementen kann jedoch hinsichtlich des Gewichts und der Montagekomplexität von Vorteil sein.

In besonders einfacher vorteilhafter Ausgestaltung ist das jeweilige Halteelement eine mit dem Zuganker verschraubte Mutter. Dies erleichtert die Montage weiter: Auf dem Zuganker müssen hierfür lediglich Gewinde angebracht werden, die aus dem Zuganker in radialer Richtung heraus ragen. Auf diese Gewinde können dann in der oben beschriebenen Form Muttern aufgeschraubt werden, die als Halteelemente die Kopplungselemente halten und so den Zuganker abstützen.

Bei einem Verfahren zur Herstellung eines beschriebenen Rotors werden Kopplungs- und/oder Halteelement in einem vorgewärmten Zustand montiert. Hierdurch wird die Montage erleichtert. Nach dem Abkühlen der Elemente stellt sich ein Schrumpfsitz ein, der den Zuganker fest stabilisiert. Besonders von Vorteil ist hierbei, dass beim Schrumpfen die Nut des Halteelements zur Achse des Zugankers hin verschoben wird und damit ein Versatz zur Nut des jeweiligen Rotorbauteils entsteht. In Verbindung mit dem beim Abkühlen reduzierten Durchmesser des Kopplungselements entsteht somit eine Vorspannung, die der im Betrieb entstehenden Fliehkraft entgegen wirkt und so einen besonders stabilen Halt ermöglicht.

Eine Turbine umfasst vorteilhafterweise einen derartigen beschriebenen Rotor.

Vorteilhafterweise ist die Turbine dabei als Gasturbine ausgelegt. Gerade in Gasturbinen sind die thermischen und mechanischen Belastungen besonders hoch, so dass die beschriebene Ausgestaltung der Abstützung des Zugankers besondere Vorteile hinsichtlich der Stabilität bietet.

Eine Kraftwerksanlage umfasst vorteilhafterweise eine derartige Turbine.

Die mit der Erfindung erzielten Vorteile bestehen insbesondere darin, dass durch Abstützung des Zugankers nicht durch Aufschrumpfen des Kopplungselements auf dem Zuganker selbst, sondern über Befestigung an einem separaten Halteelement am Zuganker eine besonders stabile und technisch einfach zu realisierende Vermeidung von Schwingungen des Zugankers ermöglicht wird. Zusätzlich wird in Kombination mit der Abstützung des Zugankers eine innere Kühlluftversorgung ermöglicht, da zwischen den Halteelementen Durchtritte verbleiben. Es wird eine Zugankerunterstützung realisiert, ohne dass zusätzliche axiale Sicherungskomponenten notwendig wären. Die Gefahr eines temporären transienten Kontaktverlusts wird eliminiert.

Ein Ausführungsbeispiel der Erfindung wird anhand einer Zeichnung näher erläutert. Darin zeigen:
- FIG 1: einen teilweisen Längsschnitt durch eine Gasturbine,
- FIG 2: eine Prinzipskizze einer Abstützung des Zugankers, und
- FIG 3: einen Längsschnitt durch die Abstützung des Zugankers im Bereich der Nuten.

Gleiche Teile sind in allen Figuren mit denselben Bezugszeichen versehen.

Die FIG 1 zeigt eine Turbine 100, hier eine Gasturbine, in einem Längsteilschnitt. Die Gasturbine 100 weist im Inneren einen um eine Rotationsachse 102 (Axialrichtung) drehgelagerten Rotor 103 auf, der auch als Turbinenläufer bezeichnet wird. Entlang des Rotors 103 folgen aufeinander ein Ansauggehäuse 104, ein Verdichter 105, eine torusartige Brennkammer 110, insbesondere Ringbrennkammer 106, mit mehreren koaxial angeordneten Brennern 107, eine Turbine 108 und das Abgasgehäuse 109.Die Ringbrennkammer 106 kommuniziert mit einem ringförmigen Heißgaskanal 111. Dort bilden beispielsweise vier hintereinander geschaltete Turbinenstufen 112 die Turbine 108. Jede Turbinenstufe 112 ist aus zwei Schaufelringen gebildet. In Strömungsrichtung eines Arbeitsmediums 113 gesehen folgt im Heißgaskanal 111 einer Leitschaufelreihe 115 eine aus Laufschaufeln 120 gebildete Reihe 125.Die Leitschaufeln 130 sind dabei am Stator 143 befestigt, wohingegen die Laufschaufeln 120 einer Reihe 125 mittels einer Turbinenscheibe 133 am Rotor 103 angebracht sind. Die Laufschaufeln 120 bilden somit Bestandteile des Rotors oder Läufers 103. An dem Rotor 103 angekoppelt ist ein Generator oder eine Arbeitsmaschine (nicht dargestellt).Während des Betriebes der Gasturbine 100 wird vom Verdichter 105 durch das Ansauggehäuse 104 Luft 135 angesaugt und verdichtet. Die am turbinenseitigen Ende des Verdichters 105 bereitgestellte verdichtete Luft wird zu den Brennern 107 geführt und dort mit einem Brennmittel vermischt. Das Gemisch wird dann unter Bildung des Arbeitsmediums 113 in der Brennkammer 110 verbrannt. Von dort aus strömt das Arbeitsmedium 113 entlang des Heißgaskanals 111 vorbei an den Leitschaufeln 130 und den Laufschaufeln 120. An den Laufschaufeln 120 entspannt sich das Arbeitsmedium 113 impulsübertragend, so dass die Laufschaufeln 120 den Rotor 103 antreiben und dieser die an ihn angekoppelte Arbeitsmaschine.

Die dem heißen Arbeitsmedium 113 ausgesetzten Bauteile unterliegen während des Betriebes der Gasturbine 100 thermischen Belastungen. Die Leitschaufeln 130 und Laufschaufeln 120 der in Strömungsrichtung des Arbeitsmediums 113 gesehen ersten Turbinenstufe 112 werden neben den die Ringbrennkammer 106 auskleidenden Hitzeschildsteinen am meisten thermisch belastet. Um den dort herrschenden Temperaturen standzuhalten, werden diese mittels eines Kühlmittels gekühlt. Ebenso können die Schaufeln 120, 130 Beschichtungen gegen Korrosion (MCrAlX; M = Fe, Co, Ni, Seltene Erden) und Wärme (Wärmedämmschicht, beispielsweise ZrO2, Y2O4-ZrO2) aufweisen.

Jede Leitschaufel 130 weist einen dem Innengehäuse 138 der Turbine 108 zugewandten Leitschaufelfuß (hier nicht dargestellt) und einen dem Leitschaufelfuß gegenüberliegenden Leitschaufelkopf auf. Der Leitschaufelkopf ist dem Rotor 103 zugewandt und an einem Dichtring 140 des Stators 143 festgelegt. Jeder Dichtring 140 umschließt dabei die Welle des Rotors 103.Auf dem Rotor 103 sind die Turbinenscheiben 130, sowie weitere, nicht näher beschriebene Bauteile wie Hohlwellen über einen Zuganker 144 verbunden. Zur Vermeidung von Schwingungen des Zugankers 144 ist dieser an den Rotorbauteilen abgestützt, wie dies in der Prinzipskizze der FIG 2 dargestellt ist.

Die FIG 2 zeigt einen Längsschnitt (bezogen auf die Achse 102) durch den Zuganker 144 an dessen radialer Außenkante. In den Zuganker 144 ist ein Gewinde 146 eingebracht, welches radial aus dem Zuganker 144 herausragt. Auf das Gewinde 146 ist eine Mutter 148 als Halteelement geschraubt. Analoge Kombinationen von Gewinde 146 und Mutter 148 sind entlang des Umfangs des Zugankers 144 in regelmäßigen Abständen angeordnet.

Die Mutter 148 weist eine Nut 150 auf, die in axialer Richtung geöffnet ist, und zwar der Turbinenscheibe 130 zugewandt. Der Nut 150 gegenüberliegend in der Turbinenscheibe 130 ist eine weitere Nut 152 eingebracht, die um den gesamten Umfang umläuft. Ein ringförmiges Kopplungselement ist in der Art einer Nut-Feder-Verbindung in den beiden Nuten 150, 152 angeordnet und fixiert so den Zuganker 144 in radialer Richtung. In axialer Richtung ist die Turbinenscheibe 130 über die Spannung des Zugankers 144 fixiert, die Mutter 148 über das Gewinde 146.Entsprechende Abstützungen können in verschiedenen axialen Bereichen des Zugankers 144 an jedem Rotorbauteil vorgesehen sein. Die Mutter 148 weist eine zentrale, in axialer Richtung durchtretende Öffnung 156 auf. Durch diese Öffnung 156 kann ebenso wie zwischen den einzelnen Muttern 148 Kühlluft durchtreten, wodurch eine interne Kühlluftleitung zur Kühlung des Zugankers 144 möglich ist.

FIG 3 zeigt einen Längsschnitt des Bereichs um das Kopplungselement 154 im Detail. Die Mutter 148 weist hier noch einen Vorsprung 158 auf, der an der Turbinenscheibe 130 anliegt und eine Stabilisierung in axialer Richtung realisiert.

Bei der Montage werden Mutter 148 und Kopplungselement 154 erwärmt. Beim Abkühlen schrumpfen Mutter 148 und Kopplungselement 154 daher, so dass eine Bewegung des Kopplungselements 154 und der Nut 150 in Richtung auf die Achse 102 hin erfolgt. Dadurch liegt das Kopplungselement 154 auf der radialen Innenseite der Nut 152 der Turbinenscheibe 130 an und auf der radialen Außenseite der Nut 150 der Mutter 148. Hierdurch ergibt sich eine Vorspannung, die der im Betrieb entstehenden Fliehkraft entgegen wirkt.

## Patentansprüche

1. Rotor (103) für eine Turbine (100), umfassend eine Anzahl von in axialer Richtung aufgereihten, über einen Zuganker (144) verbundenen Rotorbauteilen (130), wobei an einem der Rotorbauteile (130) eine in Umfangsrichtung verlaufende, in axialer Richtung geöffnete Nut (152) angeordnet ist, wobei in der Nut (152) ein um den Zuganker (144) umlaufendes Kopplungselement (154) zur schwingungsvermeidenden radialen Abstützung des Zugankers (144) angeordnet ist, und wobei das Kopplungselement (154) an einem mit dem Zuganker (144) verbundenen Halteelement (150) angeordnet ist.

2. Rotor (103) nach Anspruch 1,
bei dem das Kopplungselement (154) ringförmig ausgestaltet ist.

3. Rotor (103) nach einem der vorhergehenden Ansprüche,
bei dem die Nut (152) um den Zuganker (144) vollständig umlaufend ausgestaltet ist.

4. Rotor (103) nach einem der vorhergehenden Ansprüche,
bei dem an dem jeweiligen Halteelement (148) eine in Umfangsrichtung verlaufende, in axialer Richtung zur ersten Nut (152) hin geöffnete zweite Nut (150) angeordnet ist, in die das Kopplungselement (154) eingreift.

5. Rotor (103) nach einem der vorhergehenden Ansprüche,
bei dem eine Mehrzahl von Halteelementen (148) entlang des Umfangs des Zugankers (144) angeordnet ist.

6. Rotor (103) nach einem der vorhergehenden Ansprüche,
bei dem das jeweilige Halteelement (148) eine mit dem Zuganker (144) verschraubte Mutter (148) ist.

7. Verfahren zur Herstellung eines Rotors (103) nach einem der vorhergehenden Ansprüche,
bei dem Kopplungs- und/oder Halteelement (148, 154) in einem vorgewärmten Zustand montiert werden.

8. Turbine (100) mit einem Rotor (103) nach einem der Ansprüche 1 bis 6 und/oder einem Rotor, hergestellt nach Anspruch 7.

9. Turbine (100) nach Anspruch 8, die als Gasturbine (100) ausgelegt ist.

10. Kraftwerksanlage mit einer Turbine (100) nach Anspruch 8 oder 9.

## Claims

1. Rotor (103) for a turbine (100), comprising a number of rotor components (130) arranged in a row in the axial direction and connected by means of a tie rod (144), wherein in one of the rotor components (130) there is arranged a groove (152) extending in the circumferential direction and open in the axial direction, wherein a coupling element (154) surrounding the tie rod (144) is arranged in the groove (152) for oscillation-preventing radial bracing of the tie rod (144), and wherein the coupling element (154) is arranged on a retaining element (150) connected to the tie rod (144).

2. Rotor (103) according to Claim 1,
in which the coupling element (154) is of annular construction.

3. Rotor (103) according to one of the preceding claims,
in which the groove (152) is constructed to extend completely around the tie rod (144).

4. Rotor (103) according to one of the preceding claims,
in which a second circumferentially extending groove (150) open in the axial direction towards the first groove (152) is arranged in the respective retaining element (148), the coupling element (154) engaging in said second groove.

5. Rotor (103) according to one of the preceding claims,
in which a plurality of retaining elements (148) is arranged over the circumference of the tie rod (144).

6. Rotor (103) according to one of the preceding claims,
in which the respective retaining element (148) is a nut (148) screwed together with the tie rod (144).

7. Method for producing a rotor (103) according to one of the preceding claims,
in which coupling element and/or retaining element (148, 154) are assembled in a preheated state.

8. Turbine (100) with a rotor (103) according to one of Claims 1 to 6 and/or a rotor produced according to Claim 7.

9. Turbine (100) according to Claim 8, which takes the form of a gas turbine (100).

10. Power plant with a turbine (100) according to Claim 8 or 9.

## Revendications

1. Rotor (103) pour une turbine (100) comprenant un certain nombre de pièces (130) de rotor, rangées dans la direction axiale et reliées par un tirant (144), une rainure (152), ouverte dans la direction axiale et s'étendant dans la direction périphérique, étant prévue sur l'une des pièces (130) de rotor, un élément (154) de couplage, pour l'appui radial, empêchant les vibrations du tirant et faisant le tour du tirant (144), étant disposé dans la rainure (152), l'élément (154) de couplage étant monté sur un élément (150) de maintien relié au tirant (144).

2. Rotor (103) suivant la revendication 1,
dans lequel l'élément (154) de couplage est annulaire.

3. Rotor (103) suivant l'une des revendications précédentes,
dans lequel la rainure (152) entoure complètement le tirant (144).

4. Rotor (103) suivant l'une des revendications précédentes,
dans lequel, sur l'élément (148) de maintien, est prévue une deuxième rainure (150) s'étendant dans la direction périphérique, ouverte dans la direction axiale en direction de la première rainure (152) et dans laquelle pénètre l'élément (154) de couplage.

5. Rotor (103) suivant l'une des revendications précédentes,
dans lequel une pluralité d'éléments (148) de maintien est disposée le long du pourtour du tirant (144).

6. Rotor (103) suivant l'une des revendications précédentes,
dans lequel l'élément (148) de maintien est un écrou (148) vissé au tirant (144).

7. Procédé de fabrication d'un rotor (103) suivant l'une des revendications précédentes,
dans lequel on monte l'élément (148) de couplage et/ou l'élément (154) de maintien à l'état préchauffé.

8. Turbine (100) comprenant un rotor (103) suivant l'une des revendications 1 à 6 et/ou un rotor fabriqué suivant la revendication 7.

9. Turbine (100) suivant la revendication 8, qui est conçue en turbine (100) à gaz.

10. Centrale électrique ayant une turbine (100) suivant la revendication 8 ou 9.
